# FASCICULE DE BREVET EUROPEEN

(11) **EP 1 593 814 B1**
(45) Date de publication et mention de la délivrance du brevet: **30.07.2008**
(21) Numéro de dépôt: 05290784.7
(22) Date de dépôt: 08.04.2005
(51) Int. Cl.: F01D 11/00

(54) **Arrangement des languettes d'étanchéité pour une virole d'une turbine à gaz**
Anordnung von Dichtsreifen bei einem Mantelring einer Gasturbine
Feather seal configuration for a gas turbine shroud

(30) Priorité: 04.05.2004 FR 0404737
(43) Date de publication de la demande: 09.11.2005
(73) Titulaire: SNECMA, 75015 Paris (FR)
(72) Inventeur: Gendraud, Alain, 77670 Vernou la Celle/Seine (FR); Roussin-Moynier, Delphine, 92160 Antony (FR)
(74) Mandataire: Boura, Olivier

(56) Documents cités:
- EP-A- 0 147 354
- EP-A- 0 545 589
- US-A- 5 154 577
- US-A- 5 709 530

## Description

### Arrière-plan de l'invention

La présente invention se rapporte au domaine général des ensembles à anneau fixe d'une turbine à gaz. Elle vise plus particulièrement des ensembles à anneau fixe d'une turbine haute-pression de turbomachine constitués d'une pluralité de segments réunis bout à bout avec interposition de languettes d'étanchéité.

Dans une turbine à gaz, par exemple une turbine haute-pression de turbomachine, les aubes mobiles formant rotor sont entourées par un ensemble à anneau fixe formant enveloppe. L'ensemble à anneau fixe définit ainsi l'une des parois de la veine d'écoulement des gaz chauds provenant de la chambre de combustion de la turbomachine et traversant la turbine.

L'ensemble à anneau fixe se compose d'un anneau de turbine fixé sur le carter de la turbine par l'intermédiaire d'une entretoise. Généralement, l'anneau et l'entretoise d'un tel ensemble à anneau fixe sont sectorisés, c'est à dire qu'ils se composent chacun d'une pluralité de segments réunis bout à bout.

L'ensemble à anneau fixe ainsi défini étant directement en contact avec les gaz chauds issus de la chambre de combustion, il est nécessaire de refroidir les différents segments qui le composent. A cet effet, de l'air prélevé en fond de chambre circule dans un circuit de refroidissement aménagé dans chaque segment de l'ensemble à anneau fixe et est évacué dans la veine d'écoulement des gaz en amont des aubes mobiles de la turbine.

Il est par ailleurs nécessaire d'assurer une étanchéité entre les segments adjacents de l'ensemble à anneau fixe afin d'éviter des fuites d'air particulièrement préjudiciables au bon refroidissement de ces segments. Dans ce but, il est connu (voir notamment les documents EP 0 147 354 et US 5,709,530) d'interposer des languettes d'étanchéité entre les segments voisins. De telles languettes sont généralement logées dans des fentes axiales et radiales pratiquées en vis-à-vis dans les faces latérales adjacentes des segments. Elles permettent ainsi d'obstruer le jeu existant entre deux segments adjacents afin de limiter les fuites d'air quelle que soit la dilation thermique subie par les segments.

Les fentes radiales et axiales dans lesquelles sont logées les languettes d'étanchéité sont généralement usinées de telle sorte qu'elles sont jointives, c'est à dire qu'elles communiquent entre elles. Cet arrangement est rendu nécessaire par le fait que les languettes d'étanchéité doivent recouvrir une surface maximum des faces latérales des segments afin d'obtenir une étanchéité optimale.

Dans la pratique, on constate toutefois qu'un tel arrangement des fentes génère des fuites d'air importantes au niveau de la jonction entre les fentes axiales et radiales. Ces fuites sont illustrées sur la figure 5. Sur cette figure, on a représenté partiellement deux segments 100, 100' de l'ensemble à anneau fixe munis chacun d'une fente axiale 102, 102' et d'une fente radiale 104, 104'. Des languettes d'étanchéité 106, 108 sont logées respectivement dans les fentes axiales et radiales. Le jeu 110 existant entre les languettes et les fentes provient du fait que, comme les segments sont exposés aux gaz chauds issus de la chambre de combustion, ils subissent des dilatations et contractions thermiques qui se répercutent au niveau du jeu 112 existant entre les deux segments adjacents.

Du fait de la répartition de pression dans le circuit de refroidissement des segments 100, 100', des fuites d'air apparaissent au niveau de la jonction des fentes axiales 102, 102' et radiales 104, 104' (ces fuites sont représentées en traits hachurés sur la figure). De telles fuites sont particulièrement pénalisantes pour le refroidissement des segments et pour le rendement de la turbine.

### Objet et résumé de l'invention

La présente invention vise donc à pallier de tels inconvénients en proposant un ensemble à anneau fixe de turbine à gaz dont les segments qui le constitue présentent une géométrie particulière des fentes et des languettes d'étanchéité permettant de réduire les fuites entre deux segments adjacents.

A cet effet, il est prévu un ensemble à anneau fixe formant enveloppe de rotor d'une turbine à gaz, l'ensemble à anneau fixe comportant une pluralité de segments dont des faces latérales adjacentes sont mises bout à bout avec interposition de moyens d'étanchéité, les moyens d'étanchéité comportant au moins une languette d'étanchéité axiale et au moins une languette d'étanchéité radiale logées respectivement dans au moins une fente axiale et au moins une fente radiale pratiquées en vis-à-vis dans les faces latérales adjacentes des segments, la fente radiale débouchant au moins à l'une de ses extrémités dans la fente axiale, caractérisé en ce que la fente axiale des faces latérales de chaque segment présente une profondeur supérieure à celle de la fente radiale et en ce que la languette d'étanchéité axiale présente une largeur supérieure à celle de la languette radiale.

La languette d'étanchéité axiale logée dans une fente plus profonde permet de recouvrir les sections de fuite observées dans l'art antérieur. De la sorte, il est possible de diminuer les fuites d'air entre deux segments adjacents ce qui permet d'améliorer leur refroidissement. A refroidissement identique, il est par ailleurs possible de diminuer le débit d'air nécessaire au refroidissement, et donc d'augmenter le rendement de la turbine.

Un autre avantage de l'invention réside dans le fait que cette suppression de ces fuites d'air s'effectue sans l'ajout de pièces annexes (de type cornières) préjudiciables à la masse de l'ensemble, ne nécessite pas de modifications importantes des fentes et des languettes d'étanchéité et n'implique pas de problèmes de maintenance.

L'ensemble à anneau fixe peut constituer un anneau de turbine haute-pression d'une turbomachine. Dans ce cas, chaque segment d'anneau peut comporter, au niveau de ses faces latérales, deux fentes axiales disposées du côté de parois interne et externe et dans lesquelles sont logées des languettes axiales, et deux fentes radiales disposées du côté de parois amont et aval et dans lesquelles sont logées des languettes radiales.

L'ensemble à anneau fixe peut également constituer une entretoise sur lequel est fixé l'anneau de turbine haute-pression de la turbomachine. Dans ce cas, chaque segment d'entretoise peut comporter, au niveau de ses faces latérales, une fente axiale dans laquelle est logée une languette axiale, et au moins trois fentes radiales dont deux sont logées du côté de ses parois amont et aval et dans lesquelles sont logées des languettes radiales.

### Brève description des dessins

D'autres caractéristiques et avantages de la présente invention ressortiront de la description faite ci-dessous, en référence aux dessins annexés qui en illustrent un exemple de réalisation dépourvu de tout caractère limitatif. Sur les figures :
- la figure 1 est une vue en coupe longitudinale d'un ensemble à anneau fixe de turbine haute-pression de turbomachine selon l'invention ;
- la figure 2 représente en perspective un segment d'entretoise de l'ensemble à anneau fixe de la figure 1 ;
- la figure 3 illustre en perspective et partiellement en écorché deux segments d'entretoise de la figure 2 réunis bout à bout ;
- la figure 4 est une vue en coupe selon IV-IV de la figure 3 ; et
- la figure 5, décrite précédemment, illustre les problèmes de fuites rencontrés dans un ensemble à anneau fixe de l'art antérieur.

### Description détaillée d'un mode de réalisation

En liaison avec la figure 1, une turbine haute-pression de turbomachine 2, d'axe longitudinal X-X, se compose notamment d'une pluralité d'aubes mobiles 4 formant rotor et disposées dans la veine annulaire 6 d'écoulement de gaz chauds issus de la chambre de combustion (non représentée). Une pluralité d'aubes fixes 8 formant distributeur haute-pression sont également disposées dans la veine d'écoulement 6, en amont des aubes mobiles 4 par rapport à la direction d'écoulement 10 des gaz.

Les aubes mobiles 4 sont entourées par un ensemble à anneau fixe 12 formant enveloppe. Cet ensemble à anneau fixe se compose d'un anneau de turbine fixé sur un carter 14 de la turbine par l'intermédiaire d'une pluralité de segments d'entretoise 18. Plus particulièrement, l'anneau de turbine se compose d'une pluralité de segments d'anneau 16 réunis bout à bout. A titre d'exemple, il peut y avoir deux segments d'anneau 16 montés sur un seul segment d'entretoise 18.

L'ensemble à anneau fixe 12 ainsi défini comporte un circuit de circulation d'air permettant de refroidir les segments d'anneau 16 et d'entretoise 18 qui sont exposés aux gaz chauds issus de la chambre de combustion.

Pour ce faire, l'ensemble à anneau fixe 12 est muni d'un circuit de refroidissement. Un trou 20 est percé dans la paroi radiale amont 22a de chaque segment d'entretoise 18 et débouche dans une cavité 24 formée entre le carter 14 et le segment d'entretoise 18. L'air distribué dans cette cavité 24 provient d'un prélèvement réalisé en fond de chambre et alimente ensuite un circuit de refroidissement du segment d'entretoise 18 et du ou des segments d'anneau 16 montés sur celui-ci. L'air est finalement évacué dans la veine d'écoulement 6 des gaz chauds, en amont des aubes mobiles 4 de la turbine.

Par ailleurs, comme l'anneau et l'entretoise de l'ensemble à anneau fixe 12 sont sectorisés, il convient de limiter les fuites d'air entre deux segments 16, 18 adjacents.

A cet effet, des barrières d'étanchéité sont interposées entre deux segments adjacents d'anneau 16 et d'entretoise 18. Ces barrières sont constituées de languettes d'étanchéité logées dans des fentes axiales et radiales pratiquées en vis-à-vis dans les faces latérales adjacentes des segments 16, 18.

Par fentes axiales, on entend que ces fentes s'étendent sensiblement axialement, c'est à dire selon l'axe longitudinal X-X de la turbine haute-pression 2. De même, par fentes radiales, on entend que ces fentes s'étendent sensiblement radialement, c'est à dire selon une direction perpendiculaire à l'axe longitudinal X-X.

Ainsi, chaque segment d'anneau 16 est muni d'au moins une fente axiale 26 et d'au moins une fente radiale 28 pratiquées sur ses faces latérales 30.

Sur la figure 1, les faces latérales 30 du segment d'anneau comportent chacune deux fentes axiales 26 et deux fentes radiales 28. Les fentes axiales 26 sont par exemple disposées du côté des parois interne 32a et externe 32b du segment d'anneau 16. Quant aux fentes radiales 28, elles sont par exemple positionnées du côté des parois axiales amont 34a et aval 34b du segment 16.

Une telle répartition des fentes axiales 26 et radiales 28 permet ainsi aux languettes d'étanchéité de recouvrir une grande surface des faces latérales 30 du segment d'anneau 16 afin d'assurer une étanchéité optimale entre deux segments d'anneau adjacents.

Par ailleurs, il découle de cette répartition optimale que les deux fentes radiales 28 débouchent à leurs deux extrémités dans les fentes axiales 26. On peut aussi imaginer que les fentes radiales 28 ne débouchent dans les fentes axiales qu'à une seule de leurs extrémités.

De même, chaque segment d'entretoise 18 est muni d'au moins une fente axiale 36 et d'au moins une fente radiale 38 pratiquées sur ses faces latérales 40.

Sur les figures 1 et 2, chaque face latérale 40 du segment d'entretoise 18 comporte par exemple une fente axiale 36 et trois fentes radiales 38 dont deux sont disposées du côté de ses parois axiales amont 22a et aval 22b.

Du fait de la nécessité de réaliser une répartition optimale des fentes axiales 36 et radiales 38 sur toute la surface des faces latérales 40 du segment d'entretoise 18, deux des fentes radiales 38 débouchent à l'une de leurs extrémités dans la fente axiale 36.

Dans les fentes axiales 26, 36 et radiales 28, 38 des segments d'anneau 16 et d'entretoise 18, sont logées des languettes d'étanchéité qui permettent d'obstruer partiellement le jeu existant entre deux segments adjacents afin de limiter les fuites d'air.

Or, des fuites d'air apparaissent au niveau de la jonction entre certaines de ces fentes axiales et radiales. Notamment, des fuites se développent pour les segments d'anneau 16, au niveau des jonctions A et A' (figure 1) entre les deux fentes radiales 28 et la fente axiale 26 aménagée du côté de la paroi externe 32b. De même, des fuites sont observées pour les segments d'entretoise 18, au niveau des jonctions B et B' (figure 1) entre deux des fentes radiales 38 et la fente axiale 36.

Pour limiter de telles fuites, il est prévu, conformément à l'invention, que la ou les fentes axiales 26, 36 des faces latérales 30, 40 de chaque segment d'anneau 16 et d'entretoise 18 présente une profondeur supérieure à celle de la ou des fentes radiales 28, 38 et que la languette d'étanchéité logée dans chaque fente axiale présente une largeur supérieure à celle de la languette d'étanchéité logée dans chaque fente radiale.

Par profondeur de fente, on entend la profondeur d'usinage de la fente dans le matériau du segment concerné. Par largeur de languette, on entend la distance de la languette comprise entre ses deux bords latéraux par lesquels la languette est positionnée dans les fentes.

Cette caractéristique est notamment illustrée sur la figure 2 qui représente un segment d'entretoise 18. Sur cette figure, on remarque bien qu'au niveau de la jonction B, la fente axiale 36 présente une profondeur P1 supérieure à la profondeur P2 de la fente radiale 38 qui débouche dans la fente axiale 36. Bien entendu, cette caractéristique s'applique également à la jonction B' du segment d'entretoise 18, ainsi qu'aux jonctions A et A' du segment d'anneau 16 (figure 1).

Sur la figure 3, deux segments d'entretoise 18, 18' adjacents réunis bout à bout sont représentés, ainsi que la jonction B entre les fentes axiale 36 et radiale 38. Une languette d'étanchéité axiale 42 est logée dans la fente axiale 36 et une languette d'étanchéité radiale 44 est logée dans la fente radiale 38.

Sur les figures 3 et 4, on remarque bien que la languette d'étanchéité axiale 42 présente une largeur L1 supérieure à la largeur L2 de la languette d'étanchéité radiale 44. Bien entendu, bien que non illustrée, cette caractéristique portant sur la largeur des languettes d'étanchéité s'applique également à la jonction B' du segment d'entretoise 18, ainsi qu'aux jonctions A et A' du segment d'anneau 16 (figure 1).

Ainsi, les fuites d'air au niveau des jonctions entre fentes axiales 26, 36 et radiales 28, 38 des segments d'anneau 16 et d'entretoise 18 peuvent être évitées. Notamment, concernant les segments d'entretoise 18, on remarquera que la pression de l'air alimentant leur circuit de refroidissement est plus importante du côté des cavités 24 (figure 1) que du côté de la veine d'écoulement 6. L'air circulant entre deux segments 18, 18' adjacents (figure 3) va alors avoir tendance à plaquer la languette d'étanchéité axiale 42 contre les portées de la fente axiale 36 sur lesquelles elle repose, empêchant ainsi à l'air de fuir par les fentes radiales 38 au niveau de leur jonction avec la fente axiale. De la sorte, tout risque de fuite est évité.

Bien entendu, cette particularité s'applique également aux segments d'anneau 16 pour lesquels la pression de l'air alimentant leur circuit de refroidissement est plus importante du côté de leur paroi externe 32b que du côté de leur paroi interne 32a (figure 1).

En se référant à la figure 4, on notera également qu'un jeu J existe entre les languettes 42, 44 et les fentes axiales 36 et radiales 38 dans lesquelles elles sont logées. Ce jeu J est nécessaire pour tenir compte des dilatations et contractions thermiques que subissent les segments d'entretoise 18, 18' adjacents (et par analogie les segments d'anneau).

L'ensemble à anneau fixe tel que décrit constitue un élément d'une turbine haute-pression de turbomachine. Bien entendu, la présente invention s'applique à tout autre type d'anneau segmenté dont il est nécessaire d'assurer une étanchéité entre les segments adjacents, comme par exemple un distributeur haute-pression de turbomachine.

## Revendications

1. Ensemble à anneau fixe formant enveloppe de rotor d'une turbine à gaz, l'ensemble à anneau fixe comportant une pluralité de segments (16, 18) dont des faces latérales (30, 40) adjacentes sont mises bout à bout avec interposition de moyens d'étanchéité, les moyens d'étanchéité comportant au moins une languette axiale d'étanchéité (42) et au moins une languette radiale d'étanchéité (44) logées respectivement dans au moins une fente axiale (26, 36) et au moins une fente radiale (28, 38) pratiquées en vis-à-vis dans les faces latérales adjacentes des segments, la fente radiale (28, 38) débouchant au moins à l'une de ses extrémités dans la fente axiale (26, 36), **caractérisé en ce que** la fente axiale (26, 36) de chaque segment (16, 18) présente une profondeur (P1) supérieure à celle (P2) de la fente radiale (28, 38) et **en ce que** la languette axiale d'étanchéité (42) présente une largeur (L1) supérieure à celle (L2) de la languette radiale (44).

2. Ensemble selon la revendication 1, **caractérisé en ce qu'**il constitue un anneau de turbine haute-pression d'une turbomachine.

3. Ensemble selon la revendication 2, **caractérisé en ce que** chaque segment d'anneau (16) comporte, au niveau de ses faces latérales (30), deux fentes axiales (26) disposées du côté de parois interne (32a) et externe (32b) et dans lesquelles sont logées des languettes axiales, et deux fentes radiales (28) disposées du côté de parois amont (34a) et aval (34b) et dans lesquelles sont logées des languettes radiales.

4. Ensemble selon la revendication 1, **caractérisé en ce qu'**il constitue une entretoise de turbine haute-pression d'une turbomachine.

5. Ensemble selon la revendication 4, **caractérisé en ce que** chaque segment d'entretoise (18) comporte, au niveau de ses faces latérales (40), une fente axiale (36) dans laquelle est logée une languette axiale (42), et au moins trois fentes radiales (38) dont deux sont logées du côté de ses parois amont (22a) et aval (22b) et dans lesquelles sont logées des languettes radiales (44).

6. Turbomachine comportant au moins un ensemble selon l'une quelconque des revendications 1 à 5.

## Claims

1. A stationary ring assembly forming a rotor shroud for a gas turbine, the stationary ring assembly comprising a plurality of segments (16, 18) having adjacent side faces (30, 40) that are placed end to end with sealing means interposed therebetween, the sealing means comprising at least one axial sealing strip (42) and at least one radial sealing strip (44) respectively received in at least one axial slot (26, 36) and in at least one radial slots (28, 38) formed facing one another in the adjacent side faces of the segments, at least one end of each radial slot (28, 38) opening out into the corresponding axial slot (26, 36), the assembly being **characterised in that** each axial slot (26, 36) of a segment (16, 18) presents a depth (P1) that is greater than the depth (P2) of the corresponding radial slot (28, 38), and **in that** the axial sealing strip (42) presents a width (L1) that is greater than the width (L2) of the radial strip (44).

2. An assembly according to claim 1, **characterised in that** it constitutes a high-pressure turbine ring for a turbomachine.

3. An assembly according to claim 2, **characterised in that** each ring segment (16) includes, in each side face (30), two axial slots (26) disposed towards its inner and its outer walls (32a, 32b), and in which axial strips are received, and two radial slots (28) disposed towards its upstream and its downstream walls (34a, 34b), and in which radial strips are received.

4. An assembly according to claim 1, **characterised in that** it constitutes a high-pressure turbine spacer for a turbomachine.

5. An assembly according to claim 4, **characterised in that** each spacer segment (18) includes, in each side face (40), one axial slot (36) in which an axial strip (42) is received, and at least three radial slots (38), two of which are disposed towards its upstream and its downstream walls (22a, 22b), and in which radial strips (44) are received.

6. A turbomachine including at least one assembly according to any one of claims 1 to 5.

## Patentansprüche

1. Anordnung mit festem Ring, die einen Rotormantel einer Gasturbine bildet, wobei die Anordnung mit festem Ring eine Vielzahl von Segmenten (16,18) umfaßt, von denen benachbarte Seitenflächen (30, 40) unter Einfügen von Dichtungsmitteln aneinandergesetzt sind, wobei die Dichtungsmittel wenigstens eine axiale Dichtungszunge (42) und wenigstens eine radiale Dichtungszunge (44) aufweisen, die in wenigstens einem axialen Schlitz (26, 36) bzw. wenigstens einem radialen Schlitz (28, 38), welche einander gegenüberliegend in den benachbarten Seitenflächen der Segmente ausgebildet sind, aufgenommen sind, wobei der radiale Schlitz (28, 38) wenigstens an einem seiner Enden in den axialen Schlitz (26, 36) mündet, **dadurch gekennzeichnet, daß** der axiale Schlitz (26, 36) eines jeden Segments (16, 18) eine Tiefe (P1) aufweist, die größer ist als die Tiefe (P2) des radialen Schlitzes (28, 38), und daß die axiale Dichtungszunge (42) eine Breite (L1) aufweist, die größer ist als die Breite (L2) der radialen Zunge (44).

2. Anordnung nach Anspruch 1, **dadurch gekennzeichnet, daß** sie einen Hochdruckturbinenring einer Turbomaschine bildet.

3. Anordnung nach Anspruch 2, **dadurch gekennzeichnet, daß** jedes Ringsegment (16) im Bereich seiner Seitenflächen (30) zwei axiale Schlitze (26), die auf der Seite der Innenwand (32a) und der Außenwand (32b) angeordnet sind und in denen axiale Zungen aufgenommen sind, sowie zwei radiale Schlitze (28) aufweist, die auf der Seite der stromaufwärtigen Wand (34a) und der stromabwärtigen Wand (34b) angeordnet sind und in denen radiale Zungen aufgenommen sind.

4. Anordnung nach Anspruch 1. **dadurch gekennzeichnet, daß** sie einen Hochdruckturbinensteg einer Turbomaschine bildet.

5. Anordnung nach Anspruch 4, **dadurch gekennzeichnet, daß** jedes Stegsegment (18) im Bereich seiner Seitenflächen (40) einen axialen Schlitz (36), in dem eine axiale Zunge (42) aufgenommen ist, sowie wenigstens drei radiale Schlitze (38) aufweist, von denen zwei auf der Seite seiner stromaufwärtigen Wand (22a) und seiner stromabwärtigen Wand (22b) angeordnet sind und in denen radiale Zungen (44) aufgenommen sind.

6. Turbomaschine, die wenigstens eine Anordnung nach irgendeinem der Ansprüche 1 bis 5 aufweiset.
